# FASCICULE DE BREVET EUROPEEN

(11) **EP 1 052 454 B1**
(45) Date de publication et mention de la délivrance du brevet: **24.10.2007**
(21) Numéro de dépôt: 00201582.4
(22) Date de dépôt: 02.05.2000
(51) Int. Cl.: F21V 31/00, F21V 17/00

(54) **Luminaire d'intérieur/industriel**
Industrie-Innenleuchte
Industrial indoor lamp

(30) Priorité: 11.05.1999 FR 9906014
(43) Date de publication de la demande: 15.11.2000
(73) Titulaire: Koninklijke Philips Electronics N.V., 5621 BA Eindhoven (NL)
(72) Inventeur: Fleury, Thierry, 75008 Paris (FR); Diaz, José, 75008 Paris (FR); Lavergne, Serge, 75008 Paris (FR)
(74) Mandataire: van Oudheusden-Perset, Laure E.

(56) Documents cités:
- EP-A- 0 726 420
- EP-A- 0 829 677
- DE-A- 3 442 527
- NL-A- 291 891

## Description

La présente invention concerne un luminaire comprenant entre autres un corps et une platine, le corps comportant au moins une première demi coquille appelée "toiture", munie de moyens de fixation à un support, et une deuxième demi coquille transparente appelée "vasque", chacune des demi coquilles possédant des bords en correspondance permettant l'assemblage des demi coquilles l'une à l'autre par leur bords en position d'utilisation, et la platine supportant des élément fonctionnels internes du luminaire.

Un luminaire comprenant un corps et une platine, selon le préambule ci-dessus, est connu du document EP 0 179 453. Selon ce document, le luminaire est constitué de deux demi coquilles en forme d'auge, et un rail à section en L supporte les éléments d'installation, ainsi qu'un réflecteur. Le rail est fixé à la partie supérieure de la toiture.

La demande de brevet DE3442527 décrit un luminaire comportant une platine et un corps, ce corps comprenant une toiture et une vasque. Lorsque la toiture et la vasque sont attachées l'une à l'autre, la platine est maintenue en place d'un côté par la charnière qui la lie à la toiture et de l'autre côté par un verrou solidaire de la platine qui vient se positionner sur une avancée solidaire de la toiture.

Le brevet US 4462068 décrit un luminaire comportant un réflecteur faisant office de platine (une douille est attachée au réflecteur) et un corps, ce corps comprenant une toiture et une vasque. Le réflecteur est contenu dans un joint d'étanchéité qui est fixé sur un rebord de la vasque.

Un objet de l'invention est d'alléger le luminaire.

A cet effet, la platine est maintenue en place par serrage entre la toiture et la vasque.

L'idée de base est donc d'améliorer la rigidité par le maintien réciproque de la platine par le corps et vice versa, ce qui permet d'utiliser des demi coquilles plus minces et d'économiser de la matière.

Avantageusement, la platine est pourvue d'une bordure dont la forme correspond à celle du bord de la toiture et du bord de la vasque de façon à être bien maintenue entre ces deux bords.

Selon l'invention, les deux parois latérales longitudinales de la toiture possèdent chacune une partie inclinée par rapport à la direction d'amenée de la platine lors de sa mise en place, la bordure de la platine est pourvue d'une partie inclinée en correspondance avec la partie inclinée de la toiture, et la partie inclinée de la platine est appuyée contre la partie inclinée correspondante de la toiture, lorsque la platine est assemblée entre la toiture et la vasque.

En plus de l'amélioration de rigidité que cette disposition procure, elle permet un meilleur contact thermique entre la platine, qui supporte des éléments dégageant de la chaleur, et le corps qui évacue cette chaleur.

Des dispositions particulières de réalisation apparaissent dans les revendications dépendantes 4 à 6.

Ces aspects de l'invention ainsi que d'autres aspects plus détaillés apparaîtront plus clairement grâce à la description suivante d'un mode de réalisation constituant un exemple non limitatif.

La figure 1 est une vue en coupe transversale d'un luminaire selon l'invention.

Le luminaire de la figure 1 comprend un corps qui comporte au moins une première demi coquille 20 appelée "toiture". Elle est munie de moyens de fixation 35 quelconques, connus en soi, à un support non représenté qui peut être un mur, un plafond, etc.

Une deuxième demi coquille transparente 30 appelée "vasque" est assemblée avec la toiture en position d'utilisation, comme représenté ici sous la toiture 20.

Chacune des demi coquilles possède des bords en correspondance permettant l'assemblage des demi coquilles l'une à l'autre par leur bords, avec insertion d'un joint élastique 5 dans le cas de luminaires étanches. Des verrous 7 sont placés à intervalles réguliers pour assurer l'accrochage de la vasque sur la toiture.

Le luminaire illustré ici en exemple est de forme allongée, muni de tubes fluorescents. La coupe de la figure est une coupe transversale.

Une platine 10 supporte des élément fonctionnels internes du luminaire : entre autres un bloc électrique 15, des douilles 45 pour le montage des tubes fluorescents 25.

La platine 10 est pourvue, au moins de chaque côté sur sa longueur, d'une bordure 2 dont la forme correspond à celle du bord de la toiture 20 et du bord de la vasque 30 de façon à être bien maintenue entre ces deux bords.

Plus précisément, les deux parois latérales longitudinales de la toiture 20 comprennent chacune au moins une partie 3 inclinée par rapport à la direction d'amenée de la platine lors de sa mise en place c'est-à-dire, sur la figure, inclinée par rapport à la verticale.

La platine 10 est pourvue d'une partie pliée et inclinée 2 en correspondance avec la partie inclinée 3 de la toiture, et la partie pliée et inclinée 2 est appuyée contre la partie inclinée correspondante 3 de la toiture, lorsque la platine est, comme ici, assemblée avec la toiture. La partie pliée pourrait aussi être une partie rapportée.

La vasque 30 comporte des reliefs 1 saillant vers l'intérieur de façon à pousser la partie 2 de la platine 10 vers la toiture 20.

Ainsi donc, la platine est maintenue en place par serrage entre la toiture et la vasque.

Les parois inclinées 3 de la toiture comportent des butées 4 pour limiter l'introduction de la partie 2 de la platine dans la toiture.

Les butées 4 comportent une partie 6 en forme de crochet pour accrocher le bord supérieur de la partie inclinée 2 de la platine afin d'empêcher la flexion de ce bord 2 vers l'intérieur, ou réciproquement empêcher la flexion du bord 3 vers l'extérieur.

Il doit être clair que le verbe "comprendre" n'exclut pas la présence d'autres étapes ou éléments que ceux listés dans une revendication.

## Revendications

1. Luminaire comprenant entre autres un corps et une platine (10), le corps comportant au moins une première demi coquille (20) appelée "toiture", comprenant deux parois latérales longitudinales et munie de moyens de fixation à un support, et une deuxième demi coquille (30) transparente appelée "vasque", chacune des demi coquilles possédant des bords en correspondance permettant l'assemblage des demi coquilles l'une à l'autre par leurs bords en position d'utilisation, et la platine supportant des éléments fonctionnels internes (15) du luminaire, la platine étant maintenue en place par serrage entre les parois latérales longitudinales de la toiture et les bords de la vasque, **caractérisé en ce que** les deux parois latérales longitudinales de la toiture possèdent chacune une partie (3) inclinée par rapport à la direction d'amenée de la platine lors de sa mise en place, la bordure de la platine est pourvue d'une partie inclinée (2) en correspondance avec la partie inclinée de la toiture, et la partie inclinée de la platine est appuyée contre la partie inclinée correspondante de la toiture, lorsque la platine est assemblée entre la toiture et la vasque.

2. Luminaire selon la revendication 1, **caractérisé en ce que** la vasque transparente comporte des reliefs (1) saillant vers l'intérieur de façon à pousser la platine vers la toiture lorsque la toiture, la vasque et la platine sont assemblées.

3. Luminaire selon la revendication 1, **caractérisé en ce que** les parois longitudinales latérales de la toiture comportent des butées (4) pour limiter l'introduction de la platine dans la toiture lorsque la toiture, la vasque et la platine sont assemblées.

4. Luminaire selon la revendication 5, **caractérisé en ce que** les butées (4) comportent une partie en forme de crochet (6) pour accrocher le bord de la partie latérale inclinée (2) de la platine.

## Claims

1. A luminaire comprising inter alia a housing and a plate (10), said housing comprising at least a first half shell (20) referred to as "roof" and fitted with means for fixing it to a support, and a second, transparent half shell (30) referred to as "cover", each of said half shells having edges which correspond with one another so as to permit an assembly of the half shells with one another by the edges in their operational position, while the plate supports internal functional elements (15) of the luminaire and is held in place by clamping between the roof and the cover, **characterized in that** the two longitudinal lateral walls of the roof each have a portion (3) which is inclined with respect to the direction of alignment of the plate when it is in its position, the edge of the plate is provided with an inclined portion (2) which corresponds to the inclined portion of the roof, and the inclined portion of the plate is pressed against the corresponding inclined portion of the roof when the plate is assembled between the roof and the cover.

2. A luminaire as claimed in claim 1, **characterized in that** the transparent cover comprises reliefs (1) which project towards the interior so as to push the plate towards the roof when the roof, the cover, and the plate are assembled together.

3. A luminaire as claimed in claim 1, **characterized in that** the lateral longitudinal walls of the roof comprise abutments (4) for limiting the introduction of the plate into the roof when the roof, the cover, and the plate are assembled together.

4. A luminaire as claimed in claim 5, **characterized in that** the abutments (4) comprise a hooked portion (6) for hooking around the edge of the lateral inclined portion (2) of the plate.

## Patentansprüche

1. Leuchte, die u.a. einen Körper und eine Platte (10) enthält, wobei der Körper mindestens eine erste Halbschale (20) aufweist, bezeichnet "Dach", das zwei seitliche Längswände enthält, mit Mitteln zur Befestigung an einem Sockel, und eine zweite durchsichtige Halbschale (30), bezeichnet "Wanne", jede der Halbschalen einander entsprechende Ränder aufweist, welche in Betriebsposition das Zusammenfügen der Halbschalen an ihren Rändern ermöglichen, an der Platte innere Funktionselemente (15) der Leuchte befestigt sind und die Platte durch Aneinanderklemmen der seitlichen Längswände des Daches und der Ränder der Schale festgehalten wird, **dadurch gekennzeichnet, dass** die zwei seitlichen Längswände des Daches jeweils einen geneigten Teil (3) in Bezug auf die Richtung haben, in der die Platte bei ihrer Anbringung zugeführt wird, die Umrandung der Platte mit einem geneigten Teil (2) versehen ist, der dem geneigten Teil des Daches entspricht, und der geneigte Teil der Platte gegen den entsprechenden geneigten Teil des Daches gedrückt wird, wenn die Platte zwischen dem Dach und der Schale angebracht ist.

2. Leuchte nach Anspruch 1, **dadurch gekennzeichnet, dass** die durchsichtige Schale nach innen hervortretende Erhöhungen enthält (1), um die Platte zum Dach zu drücken, wenn das Dach, die Schale und die Platte zusammengefügt sind.

3. Leuchte nach Anspruch 1, **dadurch gekennzeichnet, dass** die seitlichen Längswände des Daches Anschläge (4) enthalten, um das Einführen der Platte in das Dach zu begrenzen, wenn das Dach, die Schale und die Platte zusammengefügt sind.

4. Leuchte nach Anspruch 3, **dadurch gekennzeichnet, dass** die Anschläge (4) einen Teil in Hakenform (6) enthalten, um den Rand des geneigten Seitenteils (2) der Platte zu befestigen.
